# EUROPÄISCHE PATENTSCHRIFT

(11) **EP 3 045 628 B1**
(45) Veröffentlichungstag und Bekanntmachung des Hinweises auf die Patenterteilung: **24.11.2021**
(21) Anmeldenummer: 15151184.7
(22) Anmeldetag: 14.01.2015
(51) Int. Cl.: E05D 15/06, E05D 15/08

(54) **Laufbahnvorrichtung für die verschiebbare Lagerung von wenigstens einem ersten Rollenwagen und zumindest einem zweiten Rollenwagen**
Path device for the sliding mounting of at least one first roller cart and at least one second roller cart
Dispositif de bande de roulement pour le stockage mobile d'au moins un premier chariot à roulettes et d'au moins un second chariot à roulettes

(43) Veröffentlichungstag der Anmeldung: 20.07.2016
(73) Patentinhaber: dormakaba Deutschland GmbH, 58256 Ennepetal (DE)
(72) Erfinder: Höher, Ralf, 58256 Ennepetal (DE)
(74) Vertreter: Balder IP Law, S.L.

(56) Entgegenhaltungen:
- WO-A2-2008/028945
- DE-A1-102004 013 352
- DE-A1-102005 030 757
- DE-U1-202009 004 279

## Beschreibung

Die vorliegende Erfindung betrifft eine Laufbahnvorrichtung für die verschiebbare Lagerung von wenigstens einem ersten Rollenwagen und zumindest einem zweiten Rollenwagen, eine Schiebetürenanlage sowie ein Verfahren für die Montage einer Schiebetürenanlage.

Es ist grundsätzlich bekannt, dass Laufbahnvorrichtungen verwendet werden, um auf oder an einer Wand oberhalb eines Türausschnitts befestigt zu werden. Solche Laufbahnvorrichtungen können ein oder mehrere Rollenlaufbahnen aufweisen, in welchen Rollenwagen verschiebbar gelagert werden. Auf diese Weise können Schiebetüren, deren Türblätter an diesen Rollenwagen befestigt sind, zwischen einer Offen-Position und einer Schließposition hin und her bewegt werden. Für die Montage solcher Rollenwagen werden diese von unten zusammen mit bereits daran befestigten Türblättern in die Rollenlaufbahnen eingehoben und eingesetzt. Eine Vorrichtung gemäß dem Oberbegriff des Anspruchs 1 ist zum Beispiel bekannt aus DE 10 2004 013 352 A1.

Bei der bekannten Lösung ist zwar eine leichte Herstellung der Laufbahnvorrichtung möglich, jedoch ist insbesondere bei zwei oder mehr parallel zueinander versetzt angeordneten Rollenlaufbahnen eine schwierige Montage notwendig. So muss entweder ein seitliches Einschieben der Rollenwagen erfolgen, oder aber ein schwieriges und stark verkantetes Einheben bzw. einschwenken auf die Rollenlaufbahn. Je nach Einbausituation kann nur eine dieser beiden Lösungen oder sogar keine dieser beiden Lösungen grundsätzlich einsetzbar sein. So ist es dann teilweise notwendig, die Schiebetür bei eingesetztem Rollenwagen, also in stehender bzw. hängender Weise, zu befestigen. Dies führt zu hohem Aufwand, hoher Komplexität und vor allem hohem Personaleinsatz, um die Montage solcher Schiebetüren als Teleskopausbildungen durchzuführen.

Aufgabe der vorliegenden Erfindung ist es daher, die voranstehend beschriebenen Nachteile zumindest teilweise zu beheben. Insbesondere ist es Aufgabe der vorliegenden Erfindung, in kostengünstiger und einfacher Weise die Montage von Teleskopläufern zu verbessern.

Voranstehende Aufgabe wird gelöst durch eine Laufbahnvorrichtung mit den Merkmalen des Anspruchs 1, eine Schiebetürenanlage mit den Merkmalen des Anspruchs 12 sowie ein Verfahren mit den Merkmalen des Anspruchs 13. Weitere Merkmale und Details der Erfindung ergeben sich aus den Unteransprüchen, der Beschreibung und den Zeichnungen. Dabei gelten Merkmale und Details, die im Zusammenhang mit der erfindungsgemäßen Laufbahnvorrichtung beschrieben sind, selbstverständlich auch im Zusammenhang mit der erfindungsgemäßen Schiebetürenanlage sowie dem erfindungsgemäßen Verfahren und jeweils umgekehrt, so dass bezüglich der Offenbarung zu den einzelnen Erfindungsaspekten stets wechselseitig Bezug genommen wird bzw. werden kann.

Eine erfindungsgemäße Laufbahnvorrichtung dient der verschiebbaren Lagerung von wenigstens einem ersten Rollenwagen und zumindest einem zweiten Rollenwagen. Hierfür weist die Laufbahnvorrichtung ein erstes Laufbahnprofil mit einer ersten Rollenlaufbahn für die verschiebbare Lagerung des ersten Rollenwagens auf. Das erste Laufbahnprofil ist mit einem Befestigungsabschnitt für die Befestigung an einer Wand oberhalb eines Türausschnitts ausgestattet. Weiter ist ein zweites Laufbahnprofil mit einer zweiten Rollenlaufbahn für die verschiebbare Lagerung des Rollenwagens vorgesehen. Dieses zweite Laufbahnprofil ist mit einem Montageabschnitt ausgestattet für die Befestigung des zweiten Laufbahnprofils an einem Gegenmontageabschnitt des ersten Laufbahnprofils. Erfindungsgemäß weist der Montageabschnitt oder der Gegenmontageabschnitt eine Variationsvorrichtung für eine Variation des Höhenunterschiedes entlang der Schwerkraftrichtung zwischen der ersten Rollenlaufbahn und der zweiten Rollenlaufbahn auf. Der Höhenunterschied entlang der Schwerkraftrichtung erlaubt es einen Höhenversatz zur Verfügung zu stellen, welcher mit unterschiedlichen Türlängen korreliert.

Ein entscheidender Unterschied gemäß der vorliegenden Erfindung zu den bekannten Laufbahnvorrichtungen ist die Mehrteiligkeit der Profile. So sind das erste Laufbahnprofil und das zweite Laufbahnprofil voneinander separat ausgebildete Bauteile. Auf diese Weise wird eine Montagereihenfolge bzw. eine Montagerangfolge möglich. Das erste Laufbahnprofil ist dementsprechend unabhängig vom zweiten Laufbahnprofil in der gewünschten Position oberhalb des Türausschnitts an der Wand über den Befestigungsabschnitt befestigbar. In dieser Position ist die erste Rollenlaufbahn frei einsehbar bzw. für das Einsetzen des ersten Rollenwagens frei zugänglich. Somit kann kostengünstig, einfach und insbesondere durch eine einzelne Montageposition der Rollenwagen bzw. zwei oder mehr Rollenwagen an dem entsprechenden Türblatt der Schiebetür befestigt werden und anschließend der eine oder die Mehrzahl der Rollenwagen in diese zugängliche erste Rollenlaufbahn eingehoben werden.

Erst nachdem dieser erste Einsetzschritt vollzogen ist, wird nun das zweite Laufbahnprofil, welches separat vom ersten Laufbahnprofil ausgebildet ist, an dem ersten Laufbahnprofil durch Anlage des Montageabschnitts am Gegenmontageabschnitt befestigt. Diese Befestigung ist damit die stationäre Lagerung des zweiten Laufbahnprofils am ersten Laufbahnprofil. So deckt nun das zweite Laufbahnprofil und damit auch die zweite Rollenlaufbahn das erste Laufbahnprofil und damit die erste Rollenlaufbahn sowie die bereits eingesetzten ersten Rollenwagen ab. Jedoch liegt weiter nun die zweite Rollenlaufbahn frei zugänglich vor, so dass in gleicher Weise nun ein zweites Türblatt mit ein oder mehreren Rollenwagen befestigend versehen werden kann. Anschließend kann die Kombination aus dem zweiten Türblatt und einem oder mehr zweiten Rollenwagen in die frei zugängliche zweite Rollenlaufbahn eingesetzt werden.

Abschließend ist es möglich, dass noch eine zusätzliche Verblendung vorgesehen bzw. befestigt wird, um vor Verschmutzung und Einsichtnahme zu schützen.

Im Unterschied zu den bekannten Lösungen wird durch die Zweiteiligkeit der Laufbahnvorrichtung in ein erstes und ein zweites Laufbahnprofil die voranstehend detailliert erläuterte Montagereihenfolge möglich. Somit kann im Wesentlichen grundsätzlich von der Vorderseite, also vom Zugangsbereich zu der Türöffnung, das Einsetzen der Rollenwagen und damit der Schiebetüren erfolgen. Insbesondere in engen räumlichen Verhältnissen führt dies dazu, dass grundsätzlich Teleskopausführungen der Schiebetürenanlagen überhaupt montierbar sind. Aber auch in frei zugänglichen Bereichen wird durch die separate Einsetzmöglichkeit von vorne für die Rollenwagen ein erleichtertes Einsetzen möglich. Insbesondere werden Montagenotwendigkeiten in Form eines seitlichen Einschiebens oder eines stark abgewinkelten Einschwenkens im Wesentlichen vollständig vermieden.

Die Befestigung zwischen den einzelnen Laufbahnprofilen kann dabei in unterschiedlichster Weise ausgebildet werden. So sind sowohl reversible als auch irreversible Befestigungen zwischen Montageabschnitt und Gegenmontageabschnitt möglich. Bevorzugt sind reversible Lösungen, zum Beispiel in Form von Schrauben oder Gewindestiften, so dass für spätere Wartungsarbeiten bzw. Reparaturaufgaben eine Demontage erfolgen kann.

Vorteilhaft ist es weiter, wenn bei einer erfindungsgemäßen Laufbahnvorrichtung die erste Rollenlaufbahn und die zweite Rollenlaufbahn parallel zueinander und quer zur Bewegungsrichtung der Rollenwagen versetzt zueinander angeordnet sind. Vorzugsweise ist bei Teleskopausführungen von Schiebetürenanlagen eine parallele Bewegung eines ersten Türblatts und eines zweiten Türblatts zueinander gewünscht. Dementsprechend wird durch die parallele Ausbildung und Ausrichtung der beiden Rollenlaufbahnen diese parallele Bewegungsmöglichkeit der beiden Türblätter vorgegeben bzw. nachgebildet. Die beiden Rollenlaufbahnen sind dabei maximal mit gleicher Länge ausgebildet. Insbesondere werden durch die gleiche Länge eine vereinfachte Herstellung und eine vereinfachte Montage möglich. Quer zur Bewegungsrichtung versetzt bedeutet, dass von der Wand oberhalb des Türdurchbruchs weg ein unterschiedlich großer Abstand für die beiden Rollenlaufbahnen vorgesehen wird. Mit anderen Worten bildet sich auf diese Weise ein Bewegungsspalt zwischen den beiden Türblättern aus, welcher auf Basis des Abstandes quer zur Bewegungsrichtung von den beiden Rollenlaufbahnen hervorgerufen wird. Dies erlaubt ein überlappendes Teleskopieren und damit den entsprechend geringen Platzbedarf in der Geöffnet-Position der Schiebetürenanlagen.

Vorteilhaft ist es ebenfalls, wenn bei einer erfindungsgemäßen Laufbahnvorrichtung die erste Rollenlaufbahn des ersten Laufbahnprofils kürzer, insbesondere circa ein Drittel so lang, wie die zweite Rollenlaufbahn des zweiten Laufbahnprofils ausgebildet ist. Bei einer Teleskopausbildung einer Schiebetürenanlage sind insbesondere zwei oder mehr Türblätter vorgesehen. Diese bewegen sich in eine vollständig überlappende Position in der Geöffnet-Position und in eine kaum bzw. wenig überlappende Position in der Schließposition. Durch die gleichzeitige Bewegung und die unterschiedlichen Bewegungslängen führt dies dazu, dass die beiden Türblätter sich unterschiedlich schnell bewegen. Sie werden daher auch als Langsamläufer und Schnellläufer bezeichnet. Sind die beiden Türblätter im Wesentlichen gleich lang ausgeführt, so führt dies dazu, dass der Schnellläufer vorzugsweise bei gleichzeitiger synchroner Bewegung die doppelte Strecke zurücklegt, wie der Langsamläufer. Die Unterschiede in der synchronen Bewegungsgeschwindigkeit und die daraus resultierenden Unterschiede in der jeweiligen Bewegungsstrecke werden vorzugsweise von den geometrischen Ausrichtungen der beiden Rollenlaufbahnen nachgebildet. Dies reduziert den Materialeinsatz und die dadurch entstehenden Kosten einerseits sowie das entsprechende Gewicht der gesamten Laufbahnvorrichtung.

Vorteilhaft ist es weiter, wenn bei einer erfindungsgemäßen Laufbahnvorrichtung der Montagabschnitt und/oder der Gegenmontageabschnitt eine Variationsvorrichtung für eine Variation des Abstandes quer zur Bewegungsrichtung der Rollenwagen, des Höhenunterschiedes entlang des Winkelversatzes zwischen der ersten Rollenlaufbahn und der zweiten Rollenlaufbahn aufweist. Damit sind eine, zwei, drei oder auch beliebig viele Variationsmöglichkeiten durch die Variationsvorrichtung gegeben. Dabei können selbstverständlich einzelne Variationsteilvorrichtungen vorgesehen sein, um jeweils eine Variationsfunktion zur Verfügung zu stellen. Eine Verstellung quer zur Bewegungsrichtung erlaubt es, eine Einstellung auf unterschiedliche Türstärken der Türblätter der Schiebetür zu ermöglichen. Ein Winkelversatz erlaubt es, in schwierigen Einsatzpositionen, insbesondere im Bereich von gekrümmten Rollenlaufbahnen und gekrümmten Türblättern, eine Einstellmöglichkeit vorzusehen. In Summe kann auf diese Weise zum Beispiel mithilfe von Langlöchern oder zum Beispiel mithilfe von verschiebbaren Teilen oder Gewindelösungen eine entsprechende Einstellung eines sauberen Bewegungsbildes am Montageort erfolgen.

Es kann von Vorteil sein, wenn bei einer erfindungsgemäßen Laufbahnvorrichtung der Montageabschnitt eine Montagefläche aufweist zur flächigen Anlage an eine Gegenmontagefläche des Gegenmontageabschnitts. Die Montagefläche und die Gegenmontagefläche weisen dabei vorzugsweise korrelierende Oberflächen auf, welche insbesondere beide als Ebenen ausgebildet sind. Jedoch sind auch aufwendigere Oberflächen, insbesondere für die Ausbildung eines zumindest abschnittsweisen Formschlusses an dieser Stelle im Rahmen der vorliegenden Erfindung denkbar. Die Ausbildung von Flächen für den Montageabschnitt und den Gegenmontageabschnitt verbessert die Ausrichtung dieser beiden Abschnitte bzw. der beiden Laufbahnprofile zueinander. Insbesondere die gewünschte Parallelität der beiden Rollenlaufbahnen wird bei der Montage auf diese Weise deutlich verbessert. Die notwendigen Montagekräfte und die Lagerkräfte können bei dieser Ausführungsform flächig abgestützt werden, so dass die punktuelle mechanische Belastung dieser einzelnen Bauteile deutlich reduziert werden kann.

Ein weiterer Vorteil ist erzielbar, wenn bei einer erfindungsgemäßen Laufbahnvorrichtung die Montagefläche und die Gegenmontagefläche entlang oder im Wesentlichen entlang der Schwerkraftrichtung ausgerichtet sind. Das bedeutet, dass die beiden Flächen im Wesentlichen senkrecht vorgesehen sind, um Kippmomente bei der Montage und beim Betrieb zu reduzieren oder sogar gänzlich zu vermeiden. Insbesondere ist dementsprechend auch Bezug genommen worden bzw. eine Korrelation eingestellt, auf die parallele Bewegungsrichtung und einen erleichterten Einstellungsversatz in dieser Bewegungsrichtung der beiden Türblätter.

Ein weiterer Vorteil kann es sein, wenn bei einer erfindungsgemäßen Laufbahnvorrichtung die zweite Rollenlaufbahn des zweiten Laufbahnprofils in Schwerkraftrichtung versetzt oberhalb der ersten Rollenlaufbahn des ersten Laufbahnprofils angeordnet ist, bevorzugt, um einen Versatzabstand im Bereich zwischen 0,2 und 0,8 des Durchmessers eines rotierbaren Lagermittels des zweiten Rollenwagens. Üblicherweise sind rotierbare Lagermittel in Form von Radialrollen, welche zum Beispiel kugelgelagert sein können, vorgesehen. Ein Versatz der zweiten Rollenlaufbahn nach oben erlaubt es, einen größeren Öffnungsspielraum zur Verfügung zu stellen, um auf die erste Rollenlaufbahn einen entsprechenden Rollenwagen aufzusetzen. Der beschriebene Versatz erlaubt darüber hinaus vorzugsweise eine möglichst gleiche Längenausbildung der beiden Türblätter zueinander. Insbesondere ist dies auf diese Weise möglich, dass die beiden Türblätter identisch ausgebildet sind, da durch den geringen Höhenversatz der beiden Rollenlaufbahnen zwar zum einen eine erleichterte Einsetzbarkeit gewährleistet wird, zum anderen aber die Komplexität durch die Reduktion der Gesamtbauteile durch gleiche Türblätter vermindert wird.

Ein weiterer Vorteil kann es sein, wenn bei einer erfindungsgemäßen Laufbahnvorrichtung für die Befestigung des Montageabschnitts an dem Gegenmontageabschnitt ein Montagemittel verwendet ist mit einer Montageachse, welche parallel oder im Wesentlichen parallel zur Rotationsachse eines rotierbaren Lagermittels ausgerichtet ist. Auch auf diese Weise wird die Montage erleichtert, da insbesondere eine frontale Zugänglichkeit möglich wird. So kann zum Beispiel mithilfe eines Montagehilfsmittels in Form eines Schraubendrehers ein entsprechender Schraubenkopf als Schnittstelle angegriffen werden. Ein Vermeiden von schrägen Momenten auf dieses Montagemittel wird durch diese Ausrichtung eine Reduktion der mechanischen Belastung der Montagemittel mit sich bringen. Die Montageachse ist dabei insbesondere als Achse der Haupterstreckung und/oder als die Achse der Montagebewegung, sowohl axial als auch rotatorisch, für das Montagemittel definierbar.

Es kann weiter vorteilhaft sein, wenn bei einer erfindungsgemäßen Laufbahnvorrichtung das erste Laufbahnprofil und/oder das zweite Laufbahnprofil einen Fixierabschnitt für die Befestigung einer Blendenvorrichtung aufweist, für eine Abdeckung der zweiten Rollenlaufbahn. Dabei handelt es sich um ein zusätzliches drittes Bauteil, welches abschließend nach dem Einsetzen des zumindest einen zweiten Rollenwagens befestigt wird. Auf diese Weise kann die Einsichtnahme sowie die mechanische Beeinflussung durch Schmutz oder Staub noch weiter reduziert werden. Eine solche Blendenvorrichtung kann hierfür einen entsprechenden Gegenfixierabschnitt für die entsprechende Befestigungsfunktionalität aufweisen. Die Erstreckung des Blendenabschnitts ist dabei bezogen auf die Schwerkraftrichtung vorzugsweise größer als die entsprechende Erstreckung des Rollenwagens, um hier eine im Wesentlichen vollständige Verblendung zur Verfügung zu stellen. In Richtung der Bewegungsrichtung des Rollenwagens erstreckt sich der Blendenabschnitt vorzugsweise gleich weit, wie das erste und/oder das zweite Laufbahnprofil.

Ebenfalls von Vorteil ist es, wenn bei einer erfindungsgemäßen Laufbahnvorrichtung das zweite Laufbahnprofil einen Laufbahnblendenabschnitt aufweist für eine zumindest teilweise Abdeckung der ersten Rollenlaufbahn. Da durch entsprechende Ausbildung und das Fehlen des zweiten Laufbahnprofils eine freie Zugänglichkeit der ersten Rollenlaufbahn vorgesehen ist, dient nun der Laufbahnblendenabschnitt dazu, diese freie Zugänglichkeit zu unterbinden und einen entsprechenden mechanischen Schutz zu gewährleisten. Insbesondere erfolgt auf diese Weise eine Trennung der Räume der beiden Rollenlaufbahnen, so dass Verschmutzung durch Verschleiß, insbesondere durch Verschleiß des Schnellläufers, als Crosskontamination verhindert bzw. reduziert wird. Dieser Laufbahnblendenabschnitt weist vorzugsweise eine flächige Abdeckungswirkung auf, welche sich insbesondere über die gesamte Länge des zweiten Laufbahnprofils erstreckt.

Ebenfalls von Vorteil ist es, wenn bei einem erfindungsgemäßen Laufbahnprofil das erste Laufbahnprofil und/oder das zweite Laufbahnprofil als Strangprofil ausgebildet sind. Diese können zum Beispiel L-förmig ausgebildet sein, um verschachtelt ineinander für eine leichtere und vor allem platzmäßig reduzierte Lagerung bzw. einen entsprechend verbesserten und kostengünstigeren Versand zur Verfügung zu stehen. Auch werden durch ein Strangprofil mit entsprechend gleichbleibendem Querschnitt die Herstellungskosten sowie der Herstellungsaufwand deutlich reduziert.

Ebenfalls Gegenstand der vorliegenden Erfindung ist eine Schiebetürenanlage, aufweisend eine erfindungsgemäße Laufbahnvorrichtung, wobei auf der ersten Rollenlaufbahn wenigstens ein erster Rollenwagen verschiebbar gelagert ist und weiter auf der zweiten Rollenlaufbahn wenigstens ein zweiter Rollenwagen verschiebbar gelagert ist. Damit bringt eine erfindungsgemäße Schiebetürenanlage die gleichen Vorteile mit sich, wie sie ausführlich mit Bezug auf eine erfindungsgemäße Laufbahnvorrichtung erläutert worden sind. An den einzelnen Rollenwagen sind vorzugsweise entsprechende Türblätter der Schiebetür befestigt. So kann pro Türblatt auch die Anzahl von zwei oder mehr Rollenwagen eingesetzt werden.

Ebenfalls Gegenstand der vorliegenden Erfindung ist ein Verfahren für die Montage einer Schiebetürenanlage gemäß der vorliegenden Erfindung, aufweisend die folgenden Schritte:
- Befestigen des ersten Laufbahnprofils an einer Wand oberhalb einer Türöffnung mittels des Befestigungsabschnitts,
- Einsetzen des wenigstens einen ersten Rollenwagens auf die erste Rollenlaufbahn,
- Befestigen des zweiten Laufbahnprofils mittels des Montageabschnitts an dem Gegenmontageabschnitt des ersten Laufbahnprofils,
- Einsetzen des wenigstens einen zweiten Rollenwagens auf die zweite Rollenlaufbahn.

Durch die Verwendung eines erfindungsgemäßen Laufbahnprofils bringt das erfindungsgemäße Verfahren die gleichen Vorteile mit sich, wie sie ausführlich mit Bezug auf das erfindungsgemäße Laufbahnprofil erläutert worden sind. Die Befestigung von Türblättern kann dabei sowohl vorab an den Rollenwagen, als auch bereits an den eingesetzten Rollenwagen erfolgen.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung im Einzelnen beschrieben sind. Es zeigen schematisch:
- Fig. 1: der erste Schritt eines erfindungsgemäßen Verfahrens,
- Fig. 2: ein weiterer Schritt des Verfahrens,
- Fig. 3: ein weiterer Schritt des Verfahrens,
- Fig. 4: ein weiterer Schritt des Verfahrens,
- Fig. 5: ein weiterer Schritt des Verfahrens und
- Fig. 6: der Abschluss des Verfahrens und damit eine erfindungsgemäße Laufbahnvorrichtung.

Anhand der Fig. 1 bis 6 wird die Durchführung eines erfindungsgemäßen Verfahrens erläutert, so dass im Endergebnis eine erfindungsgemäße Schiebetürenanlage 100 mit einer erfindungsgemäßen Laufbahnvorrichtung 10 als montierte Version vorliegt. Ausgehend von der Situation gemäß Fig. 1 wird nun ein erstes Laufbahnprofil 20 an einer entsprechenden Wand 200 über einer Türöffnung befestigt. Hierfür ist der Befestigungsabschnitt 24 flächig vorgesehen, so dass zum Beispiel eine Verschraubung an der Wand 200 erfolgen kann. Sobald dies erfolgt ist, befindet sich gemäß Fig. 2 das zweite Laufbahnprofil 20 in der befestigten Situation an der Wand 200, so dass nun der erste Rollenwagen 120 zusammen mit dem ersten Türblatt 112 der Schiebetür 110 in die zugehörige erste Rollenlaufbahn 22 eingesetzt werden kann. Das Einsetzen erfolgt dabei mithilfe entsprechender rotierbarer Lagermittel 122, welche um eine entsprechende Rotationsachse RA rotierbar ausgebildet sind. Wie in dieser Fig. 2 zu erkennen ist, ist entsprechend eine freie Zugänglichkeit zur ersten Rollenlaufbahn 22 gegeben.

Nach dem Einsetzen des ersten Rollenwagens 120 kann die weitere Montage der Laufbahnvorrichtung 10 erfolgen. So kann nun ein zweites Laufbahnprofil 30 über einen Montageabschnitt 34 und dessen Montagefläche 34a an einem Gegenmontageabschnitt 26 und der Gegenmontagefläche 26a befestigt werden. Die finale Situation zeigt die Fig. 4, bei welcher ein entsprechendes Montagemittel 50 mit seiner ausgerichteten Montageachse 52 parallel zur Rotationsachse RA der beiden Lagermittel 122 und 132 angeordnet worden ist. Nun kann in ähnlicher Weise der zweite Rollenwagen 130 zusammen mit dem zweiten Türblatt 114 der Schiebetür 110 in die zugehörige zweite Rollenlaufbahn 32 eingesetzt werden. Ist dies erfolgt, ist eine erste Ausführungsform der Schiebetürenanlage 100 gegeben, wie sie die Fig. 5 zeigt. Abschließend ist es möglich, dass nun ein Fixierabschnitt 36 es erlaubt, zusätzlich eine Blendenvorrichtung 60 zu befestigen. Diese Blendenvorrichtung 60 vermeidet Einsichtnahme und zusätzliche Verschmutzung für die zweite Rollenlaufbahn 30.

Wie in den Figuren ebenfalls zu erkennen ist, ist die Bewegungsrichtung BR der einzelnen Rollenwägen 120 und 130 senkrecht zur Zeichnungsebene ausgebildet. Dementsprechend sind die beiden Rollenlaufbahnen 22 und 32 zueinander quer zu dieser Bewegungsrichtung BR versetzt und senkrecht in Höhenrichtung versetzt angeordnet.

### Bezugszeichenliste

- 10: Laufbahnvorrichtung
- 20: erstes Laufbahnprofil
- 22: erste Rollenlaufbahn
- 24: Befestigungsabschnitt
- 26: Gegenmontageabschnitt
- 26a: Gegenmontagefläche
- 30: zweites Laufbahnprofil
- 32: zweite Rollenlaufbahn
- 34: Montageabschnitt
- 34a: Montagefläche
- 36: Fixierabschnitt
- 38: Laufbahnblendenabschnitt
- 40: Variationsvorrichtung
- 50: Montagemittel
- 52: Montageachse
- 60: Blendenvorrichtung

- 100: Schiebetürenanlage
- 110: Schiebetür,
- 112: Türblatt
- 114: Türblatt
- 120: erster Rollenwagen
- 122: Lagermittel
- 130: zweiter Rollenwagen
- 132: Lagermittel

- 200: Wand
- BR: Bewegungsrichtung
- SKR: Schwerkraftrichtung
- RA: Rotationsachse

## Patentansprüche

1. Laufbahnvorrichtung (10) für die verschiebbare Lagerung von wenigstens einem ersten Rollenwagen (120) und zumindest einem zweiten Rollenwagen (130), aufweisend ein erstes Laufbahnprofil (20) mit einer ersten Rollenlaufbahn (22) für die verschiebbare Lagerung des ersten Rollenwagens (120) und mit einem Befestigungsabschnitt (24) für die Befestigung an einer Wand oberhalb eines Türausschnitts, weiter aufweisend ein zweites Laufbahnprofil (30) mit einer zweiten Rollenlaufbahn (32) für die verschiebbare Lagerung des zweiten Rollenlaufwagens (130) und mit einem Montageabschnitt (34) für die Befestigung des zweiten Laufbahnprofils (30) an einem Gegenmontageabschnitt (26) des ersten Laufbahnprofils (20), **dadurch gekennzeichnet, dass** zumindest der Montageabschnitt (34) oder der Gegenmontageabschnitt (26) eine Variationsvorrichtung (40) für eine Variation des Höhenunterschiedes entlang der Schwerkraftrichtung (SKR) zwischen der ersten Rollenlaufbahn (22) und der zweiten Rollenlaufbahn (32) aufweist.

2. Laufbahnvorrichtung (10) nach Anspruch 1, **dadurch gekennzeichnet, dass** die erste Rollenlaufbahn (22) und die zweite Rollenlaufbahn (32) parallel zueinander und quer zur Bewegungsrichtung (BR) der Rollenwagen (120, 130) angeordnet sind.

3. Laufbahnvorrichtung (10) nach einem der voranstehenden Ansprüche, **dadurch gekennzeichnet, dass** die erste Rollenlaufbahn (22) des ersten Laufbahnprofils (20) kürzer, insbesondere ca. ein Drittel so lang, wie die zweite Rollenlaufbahn (32) des zweiten Laufbahnprofils (30) ausgebildet ist.

4. Laufbahnvorrichtung (10) nach einem der voranstehenden Ansprüche, **dadurch gekennzeichnet, dass** der Montageabschnitt (34) und/oder der Gegenmontageabschnitt (26) eine Variationsvorrichtung (40) für eine Variation des Abstandes quer zur Bewegungsrichtung (BR) der Rollenwagen (120, 130), des Höhenunterschiedes entlang des Winkelversatzes zwischen der ersten Rollenlaufbahn (22) und der zweiten Rollenlaufbahn (32) aufweist.

5. Laufbahnvorrichtung (10) nach einem der voranstehenden Ansprüche, **dadurch gekennzeichnet, dass** der Montageabschnitt (32) eine Montagefläche (34a) aufweist zur flächigen Anlage an eine Gegenmontagefläche (26a) des Gegenmontageabschnitts (26).

6. Laufbahnvorrichtung (10) nach Anspruch 5, **dadurch gekennzeichnet, dass** die Montagefläche (34a) und die Gegenmontagefläche (26a) entlang oder im Wesentlichen entlang der Schwerkraftrichtung (SKR) ausgerichtet sind.

7. Laufbahnvorrichtung (10) nach einem der voranstehenden Ansprüche, **dadurch gekennzeichnet, dass** die zweite Rollenlaufbahn (32) des zweiten Laufbahnprofils (30) in Schwerkraftrichtung (SKR) versetzt oberhalb der ersten Rollenlaufbahn (22) des ersten Laufbahnprofils (20) angeordnet ist, bevorzugt um einen Versatzabstand im Bereich zwischen 0,2 und 0,8 des Durchmessers eines rotierbaren Lagermittels (132) des zweiten Rollenwagens (130).

8. Laufbahnvorrichtung (10) nach einem der voranstehenden Ansprüche, **dadurch gekennzeichnet, dass** für die Befestigung des Montageabschnitts (34) an dem Gegenmontageabschnitt (26) ein Montagemittel (50) verwendet ist mit einer Montageachse (52), welche parallel oder im Wesentlichen parallel zu einer Rotationsachse (RA) eines rotierbaren Lagermittels (122, 132) ausgerichtet ist.

9. Laufbahnvorrichtung (10) nach einem der voranstehenden Ansprüche, **dadurch gekennzeichnet, dass** das erste Laufbahnprofil (20) und/oder das zweite Laufbahnprofil (30) einen Fixierabschnitt (36) für die Befestigung einer Blendenvorrichtung (60) aufweist, für eine Abdeckung der zweiten Rollenlaufbahn (30).

10. Laufbahnvorrichtung (10) nach einem der voranstehenden Ansprüche, **dadurch gekennzeichnet, dass** das zweite Laufbahnprofil (30) einen Laufbahnblendenabschnitt (38) aufweist für eine zumindest teilweise Abdeckung der ersten Rollenlaufbahn (20).

11. Laufbahnvorrichtung (10) nach einem der voranstehenden Ansprüche, **dadurch gekennzeichnet, dass** das erste Laufbahnprofil (20) und/oder das zweite Laufbahnprofil (30) als Strangprofil ausgebildet sind.

12. Schiebetürenanlage (100), aufweisend eine Laufbahnvorrichtung (10) mit den Merkmalen eines der Ansprüche 1 bis 11, wobei auf der ersten Rollenlaufbahn (20) wenigstens ein erster Rollenwagen (120) verschiebbar gelagert ist und weiter auf der zweiten Rollenlaufbahn (30) wenigstens ein zweiter Rollenwagen (130) verschiebbar gelagert ist.

13. Verfahren für die Montage einer Schiebetürenanlage (100) mit den Merkmalen des Anspruchs 12, aufweisend die folgenden Schritte:
• Befestigen des ersten Laufbahnprofils (20) an einer Wand oberhalb einer Türöffnung mittels des Befestigungsabschnitts (24),
• Einsetzen des wenigstens einen ersten Rollenwagens (120) auf die erste Rollenlaufbahn (22),
• Befestigen des zweiten Laufbahnprofils (30) mittels des Montageabschnitts (32) an dem Gegenmontageabschnitt (26) des ersten Laufbahnprofils (20),
• Einsetzen des wenigstens eine zweiten Rollenwagens (130) auf die zweite Rollenlaufbahn (32).

## Claims

1. A running track device (10) for the displaceable support of at least one first roller carriage (120) and at least one second roller carriage (130), including a first running track profile (20) with a first roller running track (22) for the displaceable support of the first roller carriage (120) and with an attaching portion (24) for the attachment to a wall above a door opening, furthermore including a second running track profile (30) with a second roller running track (32) for the displaceable support of the second roller running carriage (130) and with a mounting portion (34) for the attachment of the second running track profile (30) to a counter-mounting portion (26) of the first running track profile (20), **characterized in that** at least one the mounting portion (34) and/or the counter-mounting portion (26) includes a variation device (40) for varying the height difference along the direction of gravity (SKR) between the first roller running track (22) and the second roller running track (32).

2. The running track device (10) according to claim 1, **characterized in that** the first roller running track (22) and the second roller running track (32) are disposed parallel to each other and transversely to the direction of movement (BR) of the roller carriages (120, 130).

3. The running track device (10) according to any of the preceding claims, **characterized in that** the first roller running track (22) of the first running track profile (20) is formed shorter, in particular about a third of the length of the second roller running track (32) of the second running track profile (30).

4. The running track device (10) according to any of the preceding claims, **characterized in that** the mounting portion (34) and/or the counter-mounting portion (26) include/s a variation device (40) for varying the distance transversely to the direction of movement (BR) of the roller carriages (120, 130), of the height difference along the angle offset between the first roller running track (22) and the second roller running track (32).

5. The running track device (10) according to any of the preceding claims, **characterized in that** the mounting portion (32) includes a mounting surface (34a) for the full contact at a counter-mounting surface (26a) of the counter-mounting portion (26).

6. The running track device (10) according claim 5, **characterized in that** the mounting surface (34a) and the counter-mounting surface (26a) are aligned along or essentially along the direction of gravity (SKR).

7. The running track device (10) according to any of the preceding claims, **characterized in that** the second roller running track (32) of the second running track profile (30) is disposed offset in the direction of gravity (SKR) above the first roller running track (22) of the first running track profile (20), preferably by an offset distance ranging between 0.2 and 0.8 of the diameter of a rotatable bearing means (132) of the second roller carriage (130).

8. The running track device (10) according to any of the preceding claims, **characterized in that** mounting means (50) with a mounting axis (52), which is oriented parallel or essentially parallel to an axis of rotation (RA) of a rotatable bearing means (122, 132), is employed for attaching the mounting portion (34) to the counter-mounting portion (26).

9. The running track device (10) according to any of the preceding claims, **characterized in that** the first running track profile (20) and/or the second running track profile (30) include/s a fixing portion (36) for the attachment of a faceplate device (60) for covering a second roller running track (30).

10. The running track device (10) according to any of the preceding claims, **characterized in that** the second running track profile (30) includes a running track faceplate portion (38) for an at least partial covering of the first roller running track (20).

11. The running track device (10) according to any of the preceding claims, **characterized in that** the first running track profile (20) and/or the second running track profile (30) are/is configured as an extruded profile.

12. A sliding door installation (100) including a running track device (10) having the features of any of the claims 1 to 11, wherein at least one first roller running carriage (120) is displaceably supported on the first roller running track (20) and further at least one second roller running carriage (130) is displaceably supported on the second roller running track (30).

13. A method for mounting a sliding door installation (100) having the features of claim 12, including the following steps:
• attaching the first running track profile (20) to a wall above a door opening by means of the attaching portion (24),
• inserting the at least one first roller carriage (120) onto the first roller running track (22),
• attaching the second running track profile (30) by means of the mounting portion (34) to the counter-mounting portion (26) of the first running track profile (20),
• inserting the at least one second roller carriage (130) onto the second roller running track (32).

## Revendications

1. Dispositif de voie de roulement (10) pour le support déplaçable au moins d'un premier chariot à galets (120) et au moins d'un deuxième chariot à galets (130), comprenant un premier profilé de voie de roulement (20) avec une première voie de roulement à galets (22) pour le support déplaçable du premier chariot à galets (120) et avec une section d'attachement (24) pour l'attachement sur une paroi au-dessus d'une baie de porte, comprenant par ailleurs un deuxième profilé de voie de roulement (30) avec une deuxième voie de roulement à galets (32) pour le support déplaçable du deuxième chariot de roulement à galets (130) et avec une section de montage (34) pour attacher le deuxième profilé de voie de roulement (30) sur une contre-section de montage (26) du premier profilé de voie de roulement (20), **caractérisé en ce qu'**au moins la section de montage (34) ou la contre-section de montage (26) a un dispositif de variation (40) pour une variation de la différence de hauteur le long d'une direction de gravité (SKR) entre la première voie de roulement à galets (22) et la deuxième voie de roulement à galets (32).

2. Dispositif de voie de roulement (10) selon la revendication 1, **caractérisé en ce que** la première voie de roulement à galets (22) et la deuxième voie de roulement à galets (32) sont agencées parallèle l'une à l'autre et transversalement à la direction de mouvement (BR) des chariots à galets (120, 130).

3. Dispositif de voie de roulement (10) selon l'une des revendications précédentes, **caractérisé en ce que** la première voie de roulement à galets (22) du premier profilé de voie de roulement (20) est aménagée plus courte, tout particulièrement environ un tiers de la longueur, que la deuxième voie de roulement à galets (32) du deuxième profilé de voie de roulement (30).

4. Dispositif de voie de roulement (10) selon l'une des revendications précédentes, **caractérisé en ce que** la section de montage (34) et/ou la contre-section de montage (26) comprennent/comprend un dispositif de variation (40) pour une variation de la distance transversalement à la direction de mouvement (BR) des chariots à galets (120, 130), de la différence de hauteur le long d'un décalage angulaire entre la première voie de roulement à galets (22) et la deuxième voie de roulement à galets (32).

5. Dispositif de voie de roulement (10) selon l'une des revendications précédentes, **caractérisé en ce que** la section de montage (34) comprend une surface de montage (34a) pour l'appui plan sur une contre-surface de montage (26a) de la contre-section de montage (26).

6. Dispositif de voie de roulement (10) selon la revendication 5, **caractérisé en ce que** la surface de montage (34a) et la contre-surface de montage (26a) sont alignées le long ou essentiellement le long de la direction de gravité (SKR).

7. Dispositif de voie de roulement (10) selon l'une des revendications précédentes, **caractérisé en ce que** la deuxième voie de roulement à galets (32) du deuxième profilé de voie de roulement (30) en direction de gravité (SKR) est agencée de façon décalée au-dessus de la première voie de roulement à galets (22) du premier profilé de voie de roulement (20), de préférence avec une distance de décalage dans la plage entre 0,2 et 0,8 du diamètre d'un moyen de support rotatif (132) du deuxième chariot à galets (130).

8. Dispositif de voie de roulement (10) selon l'une des revendications précédentes, **caractérisé en ce que** pour l'attachement de la section de montage (34) sur la contre-section de montage (26) est utilisé un moyen de montage (50) avec un axe de montage (52), lequel est orienté parallèlement ou essentiellement parallèlement à un axe de rotation (RA) d'un moyen de support rotatif (122, 132).

9. Dispositif de voie de roulement (10) selon l'une des revendications précédentes, **caractérisé en ce que** le premier profilé de voie de roulement (20) et/ou le deuxième profilé de voie de roulement (30) comprennent/comprend une section de fixation (36) pour l'attachement d'un dispositif d'écran (60) pour couvrir la deuxième voie de roulement à galets (30).

10. Dispositif de voie de roulement (10) selon l'une des revendications précédentes, **caractérisé en ce que** le deuxième profilé de voie de roulement (30) comprend une section d'écran de voie de roulement (38) pour au moins partiellement couvrir la première voie de roulement à galets (20).

11. Dispositif de voie de roulement (10) selon l'une des revendications précédentes, **caractérisé en ce que** le premier profilé de voie de roulement (20) et/ou le deuxième profilé de voie de roulement (30) sont aménagés/est aménagé comme profilé d'extrusion.

12. Installation de porte coulissante (100), comprenant un dispositif de voie de roulement (10) ayant les caractéristiques d'une des revendications 1 à 11, au moins un premier chariot à galets (120) étant supporté de façon déplaçable sur la première voie de roulement (20) et par ailleurs au moins un deuxième chariot à galets (130) étant supporté de façon déplaçable sur la deuxième voie de roulement à galets (30).

13. Méthode pour le montage d'une installation de portes coulissantes (100) ayant les caractéristiques de la revendication 12, comprenant les étapes suivantes :
• attacher le premier profilé de voie de roulement (20) sur une paroi au-dessus d'une baie de porte au moyen d'une section d'attachement (24),
• insérer ledit au moins un premier chariot à galets (120) sur la première voie de roulement à galets (22),
• attacher le deuxième profilé de voie de roulement (30) au moyen de la section de montage (32) sur la contre-section de montage (26) du premier profilé de voie de roulement (20),
• insérer ledit au moins un deuxième chariot à galets (130) sur la deuxième voie de roulement à galets (32).
